# EUROPÄISCHE PATENTSCHRIFT

(11) **EP 0 001 388 B1**
(45) Veröffentlichungstag und Bekanntmachung des Hinweises auf die Patenterteilung: **10.06.1981**
(21) Anmeldenummer: 78100617.6
(22) Anmeldetag: 07.08.1978
(51) Int. Cl.: H01H 35/18, G01F 23/10

(54) **Niveauschalter, insbesondere für Kraftfahrzeuge**
Level switch, in particular for motor vehicles
Interrupteur de niveau, en particulier pour véhicules à moteur

(30) Priorität: 29.08.1977 DE 2738846
(43) Veröffentlichungstag der Anmeldung: 18.04.1979
(73) Patentinhaber: VDO Adolf Schindling AG, D-60487 Frankfurt (DE)
(72) Erfinder: Rau, Karl, D-6052 Mühlheim (DE)
(74) Vertreter: Könekamp, Herbert, Dipl.-Ing.

## Beschreibung

Die Erfindung betrifft einen Niveauschalter, insbesondere für Kraftfahrzeuge, zur Überwachung eines Flüssigkeitsstands in einem Behälter, mit einem Schwimmer, der über ein flexibles Zwischenstück an einem am Behälter befestigbaren Flansch sitzt, und einem lageabhängigen Schaltkontakt, insbesondere einer Quecksilberschaltröhre, der mit dem Schwimmer in Wirkverbindung steht.

Derartige bekannte Niveauschalter werden verwendet, un den Mindestflüssigkeitsstand in einem Behälter zu überwachen. Die Überwachung erfolgt dadurch, daß beim Schließen des Schaltkontakts eine Lampe oder ein Horn betätigt wird. Die Überwachung kann insbesondere auch in Kraftfahrzeugen erfolgen, in denen es darauf ankommt, den Mindestinhalt des Kraftstofftanks, eines Waschbehälters für den Schiebenwischer oder eines Bremsflüssigkeitsbehälters zu überwachen.

Ein bekannter Niveauschalter der eingangs genannten Gattung umfaßt einen Schwimmer, der an einem Stab Angebracht ist, der wiederum an einem Drehgelenk gelagert ist. Das Drehgelenk ist an einem Flansch zur Befestigung an einer Wand oder dem Deckel des Behälters eingelassen. Der Schaltkontakt besteht dabei beispielsweise aus einem mit dem Stab verbundenen Kontaktelement, das mit einem ortsfesten Kontaktelement zusammenwirkt. Statt dessen kann an dem Stab auch ein Quecksilberschalter angebracht sein.

Bei einem anderen zum Stand der Technik gehörenden Niveauschalter ist der Schwimmer entlang einem gerade gestreckten Führungsteil verschiebbar ausgebildet, das annähernd senkrecht zur Flüssigkeitsoberfläche in dem Behälter angeordnet wird. In dem Führungselement ist ein Reed-Kontakt angebracht, der mit einem an dem Schwimmer befestigten Magneten zusammenwirkt. Dabei kann der Reed-Kontakt so ausgebildet sein, daß der Kontakt beim Überfahren durch den Magneten geschlossen wird und geschlossen bleibt, bis sich der Magnet erneut, und zwar in entgegengesetzter Richtung an dem Reed-Kontakt vorbeibewegt. - Bei einer Variante dieses Niveauschalters kann auch ein Kontaktelement an dem Boden des Schwimmers angebracht sein, der einem Kontaktelement gegenüber steht, das von dem Boden des Führungselements bzw. des Behälters angeordnet ist. Wenn der Schwimmer bei zu niedrigem Flüssigkeitsstand in seiner untersten Stellung ruht, sind beide Kontaktelemente miteinander verbunden und ein Signalstromkreis ist geschlossen.

Diese bekannten Niveauschalter haben vor allem den Nachteil, daß sie aus einer Reihe einzelner Bauteile bestehen, die einem erheblichen Montageaufwand verursachen, der insbesondere bei der Großserienfertigung stört.

Es ist des weiteren eine Flüssigkeitsniveaumeßeinrichtung bekannt (DE-GM 7 121 546), bei der der Schwimmer an einem ein Filmscharnier aufweisenden Zwischenstück befestigt ist, das mit dem an einem Behälter befestigbaren Flansch eine einstückige Einheit bildet, die im Spritzgußverfahren herstellbar ist. Auf dem beweglichen Teil des Zwischenstücks ist ein mit Widerstandsdraht bewickelter Widerstandsträger mittels zweier Niete und am Flansch ein mit dem Widerstandsträger zusammenwirkender Schleifer befestigt. Obwohl diese Flüssigkeitsniveaumeßeinrichtung bereits einen hohen Integrationsgrad aufweist, lassen die Zahl der Teile und die Art ihrer Befestigung im Hinblick auf eine Großserienfertigung immer noch zu wünschen übrig.

Es ist daher Aufgabe der vorliegenden Erfindung, unter Vermeidung der Nachteile der bekannten Einrichtungen einen Niveauschalter zu schaffen, der sich durch eine möglichst geringe Anzahl einzeiner Teile auszeichnet, die getrennt voneinander herzustellen und anschließend zusammenzusetzen sind. Der Niveauschalter soll sich also möglichst rationell fertigen lassen.

Diese Aufgabe wird ausgehend von e;nem Niveauschalter der eingangs beschriebenen Gattung erfindungsgemäß durch die Kombination der Merkmale gelöst, daß das Zwischenstück zwei durch ein Flimscharnier verbundene Teile umfaßt, von denen der eine mit dem Flansch und der andere mit dem Schwimmer verbunden ist, daß auf dem mit dem Schwimmer verbundenen Teil des Zwischenstücks zwei Klemmansätze für den Schaltkontakt vorgesehen sind, daß der Schwimmer aus einem Hohlkörper und einem Deckel besteht und daß das Zwischenstück, der Flansch, die Klemmansätze und der Hohlkörper oder der Deckel eine einstückige Einheit aus Kunststoff bilden.

Ein solcher Niveauschalter besteht lediglich noch aus drei Teilen, nämlich der Quecksilberschaltröhre oder einem anderen Schaltkontakt, der Flansch-Film-scharnier-Hohlkörper-Einheit und dem Deckel zum Verschluß des Hohlkörpers. Der Zusammenbau der drei Teile des erfindungsgemäßen Niveauschalters ist äußerst einfach, denn es ist lediglich der Deckel am Hohlkörper zu befestigen, was durch Kleben erfolgen kann, und die Quecksilberschaltröhre zwischen die beiden Klemmansatze zu drücken. Da die Axialposition der Quecksilberschaltröhre zwischen den beiden Klemmansatzen völlig unkritisch ist, muß für diese Tätigkeit keine besondere Sorgfalt aufgewendet werden. Bis auf das Anlöten der elektrischen Leitungen an die Schaltröhre wird zur Montage des Niveauschalters keinerlei Werkzeug benötigt. Der Niveauschalter kann daher auch von ungeschultem Personal montiert werden.

In vorteilhafter Weise ist der erfindungsgemäße Niveauschalter so ausgebildet, daß das Zwischenstück zumindest unmittelbar neben dem folienartigen Filmscharnier flach und im wesentlichen quaderförmig ausgebildet ist. Dadurch wird ein guter Übergang zwischen dem dünnen Filmscharnier und den angrenzenden dickeren Scharnierteilen geschaffen, so daß eine Gefahr der Beschädigung des Filmscharniers weitgehend ausgeschlossen ist.

Insbesondere weist der Niveauschalter vorteilhaft die Merkmale auf, daß die einstückige Einheit aus Polypropylen besteht und als Spritzgußteil hergestellt ist. Dieses Material eignet sich besonders gut für die Herstellung des Filmscharniers, da es sich beim Beigen durch Recken verfestigen kann und sich gegenüber anderen Kunststoffmaterialien durch relativ hohe Festigkeit und Temperaturstandfestigkeit auszeichnet.

In einer vorteilhaften Variante kann der Schwimmer aus einer an das flache quaderförmige bewegliche zweite Scharnierteil angesetzten Haube bestehen. Dabei bildet das Scharnierteil eine Wand einer Hohlkammer, die durch die mit ihr insbesondere in vorteilhafter Weise durch eine Klebeverbindung verbundene Haube vervollständigt wird.

Die zuletzt beschriebene Ausbildung kann einen weiteren Vorteil erbringen, wenn in dem Schwimmer eine Quecksilberschaltröhre untergebracht ist. Die Quecksilberschaltröhre wird , zweckmäßig an dem flachen Scharnierteil angebracht, bevor die Haube aufgesetzt wird, welche die Quecksilberschaltröhre vor Beschädigungen schützt.

Die Niveauschalter laßt sich besonders einfach am Behälter anbringen, wenn der Flansch deckelförmig ausgebildet und im wesentlichen senkrecht zu der Längsachse des dem Schwimmer abgewandten Zwischenstücks angeordnet ist.

Ein weiterer wesentlicher Schritt zur Fertigungsvereinfachung, wenn ein Behälter mit einem Niveauschalter ausgerüstet werden soll, wird dadurch erzielt, daß de Flansch durch einen Teil des Behälters substituiert ist. Dadurch entfallen eine gesonderte Herstellung des Flanschs und ein anschließender Befestigungsvorgang desselben an dem Behälter.

Im einzelnen zeichnet sich der einstückig mit einem Teil des Behälters hergestellte Niveauschalter besonders zweckmäßig durch das Merkmal aus, daß der Flansch durch eine Halbschale eines aus zwei Halbschalen bestehenden Behälters substituiert ist. Dadurch ist eine besonders einfache Herstellung des Niveauschalters mit dem Behälter nach dem Spritzgußverfahren möglich. Außerdem lassen sich an dem Zwischenstück des Niveauschalters vor dem Verschluß des Behälters gegebenenfalls weitere notwendige Elemente, so eine Schaltröhre, bequem montieren.

Die Erfindung wird im folgenden anhand einer Zeichnung mit drei Figuren beschrieben. Es zeigen:
Figur 1 eine erste Ausführungsform des Niveauschalters in einer schaubildlichen Darstellung.
Figur 2 eine Variante des Niveauschalters nach Figur 2, die in einer Seitenwand eines Behälters montiert ist, im Längsschnitt und
Figur 3 eine zweite Variante des Niveauschalters, dessen Zwischenstück einstückig mit einer Halbschale eines Behälters ausgebildet ist, ebenfalls im Längsschnitt.

In Figur 1 ist mit 1 ein Zwischenstück eines Niveauschalters bezeichnet, das als Spritzgußteil aus Polypropylen hergestellt ist. Das Zwischenstück besteht aus einem ersten Scharnierteil 2 und einem zweiten genenüber dem ersten Scharnierteil beweglichen Scharnierteil 3, das mit dem ersten Scharnierteil über ein Filmscharnier in Verbindung steht. Beide Scharnierteile sind flach quaderförmig ausgebildet. Das erste Scharnierteil 2, das zur Befestigung an einem Waschbehälter vorgesehen ist, trägt an seinem oberen Ende einen deckelförmigen Flansch 5, der einstückig mit dem Zwischenstück ausgeformt ist, in den Flansch sind zwei Anschlußkontakte 6, 7 eingelassen, die mit einer an dem zweiten Scharnierteil angebrachten Quecksilberschaltröhre 8 elektrisch leitend verbunden sind. Zur Festlegung der Quecksilberschaltröhre 8 sind an dem zweiten Scharnierteil zwei Klemmansätze 9 und 10 angeformt.

In einer Abstufung 11 geht das zweite Scharnierteil 3 in einen Schwimmer 12 über, der als Hohlzylinder geformt ist. Eine vordere Öffnung des Hohlzylinders ist mit einem Deckel 13 flüssigkeitsdicht abgeschlossen. Der Hohlzylinder des Schwimmers bildet also mit dem . übrigen Zwischenstück eine Einheit, auf die lediglich als getrenntes Teil der Deckel 13 aufgebracht wird.

Der in Figur 1 dargestellte Niveauschalter kann in beliebiger Lage in einem Behälter ordnungsgemäß funktionierend angebracht werden, da sich das zweite Scharnierteil mit dem Schwimmer 12 immer annähernd parallel zur Flüssigkeitsoberfläche einstellt. Beispielsweise kann der Niveauschalter in der in Figur 1 dargestellten Lage an einem Deckel des Behälters montiert werden, der eine Öffnung oder einen Ansatz zur Anbringung des Flansches 5 aufweist.

Statt der Anbringung an einem Deckel des Behälters ist es aber auch möglich, den Niveauschalter in einer in Figur 2 dargestellten Lage an einer Seitenwand der Behälters zu montieren. Der in Figur 2 dargestellte Niveauschalter stellt eine vereinfachte Variante des Niveauschalters nach Figur 1 dar, die sich im wesentlichen nur durch die Formgebung des Flansches 14 von der Ausbildung des Niveauschalters nach Figur 1 unterscheidet. Dieser Flansch ist zusammen mit einer Gummidichtung 15, die zwischen einer Kappe 16 des Flansches und einem Wulst 17 des Flansches gehalten wird, in eine Seitenwand 18 des Behälters eingesetzt. Auch hier ist das zweite Scharnierteil 19 mit dem angeformten Schwimmer 20 und der aufgesetzten Quecksilberschaltröhre 12 un das Filmscharnier 22 schwenkbar.

Eine dritte Ausführungsform des Niveauschalters, der zusammen mit einer Halbschale eines Behälters eine Einheit bildet, ist in Figur 3 dargestellt. Hierin sind mit 23, 24 zwei Halbschalen bezeichnet, die zusammen einen Behälter bilden. An dem Boden 25 der unteren Halbschale 24 is ein erstes Scharnierteil 26 des Niveauschalters angeformt, wobei zur Stabilisierung des Niveauschalters Stützflansche 27, 28 dienen. Das erste Scharnierteil steht über ein Filmscharnier 29 mit dem zweiten beweglichen Scharnierteil 30 in einstückiger Verbindung. Das zweite Scharnierteil trägt hier an seiner Unterseite eine Quecksilberschaltröhre 31. Die Quecksilberschaltröhre befindet sich in einer Hohlkammer 32, die zwischen der Unterseite des zweiten Scharnierteils und einer mit diesem Scharnierteil verklebten, annähernd würfelförmigen Haube 33 gebildet wird. Bei der Herstellung dieses Behälters mit eingebautem Niveauschalter wird also zunächst die Quecksilberschaltröhre an dem zweiten Scharnierteil des Zwischenstücks angebracht, sodann wird die Haube 33 mit diesem Scharnierteil verklebt und schließlich wird, nach Herausführung der in der Zeichnung noch nicht dargestellten elektrischen Anschlüsse, die obere Halbschale 23 auf der unteren Halbschale 24 aufgesetzt und mit dieser fest verbunden.

## Patentansprüche

1. Niveauschalter, insbesondere für Kraftfahrzeuge, zur Überwachung eines Flüssigkeitsstandes in einem Behälter, mit einem Schwimmer, der über ein flexibles Zwischenstück an einem am Behälter befestigbaren Flansch sitzt, und einem lageabhängigen Schaltkontakt, insbesondere einer Quecksilberschaltröhre, der mit dem Schwimmer in Wirkverbindung steht, gekennzeichnet durch die Kombination der Merkmale, dass das Zwischenstück (1) zwei durch ein Filmscharnier (4, 22) verbundene Teile (2, 3, 17, 19) umfasst, von denen der eine (2, 17) mit dem Flansch (5, 16) und der andere (3, 19) mit dem Schwimmer (12, 20) verbunden ist, daß auf dem mit dem Schwimmer (12, 20) verbundenen Teil (3, 19) des Zwischenstücks (1) zwei Ktemmansätze (9, 10) für den Schaltkontakt (8, 21) vorgesehen sind, daß der Schwimmer (12, 20) aus einem Hohlkörper und einem Deckel (13) besteht und daß das Zwischenstück (1), der Flansch (5, 16), die Klemmansätze (9,10) und der Hohlkörper oder der Deckel (13) eine einstückige Einheit aus Kunststoff bilden.

2. Niveauschalter nach Anspruch 1, dadurch gekennzeichnet, daß die einstückige Einheit aus Polypropylen besteht und als Spritzgußteil hergestellt ist.

3. Niveauschalter nach Anspruch 1 oder 2, dadurch gekennzeichnet, daß der Flansch (5) deckelförmig ausgebildet ist und im wesentlichen senkrecht zu der Längsachse des dem Schwimmer (12) abgewandten Zwischenstückteils (2) angeordnet ist.

4. Niveauschalter nach einem der Ansprüche 1 bis 3, für einen aus Kunststoff bestehenden Behälter, dadurch gekennzeichnet, daß der Flansch (5, 16) durch einen Teil (24) des Behälters (23, 24) substituiert ist.

5. Niveauschalter nach Anspruch 4, dadurch gekennzeichnet, daß der Flansch (5, 16) durch eine Halbschale (24) eines aus zwei Halbschalen (23, 24) bestehenden Behälters substituiert ist.

## Revendications

1. Interrupteur destiné à contrôler le niveau d'un liquide dans un réservoir, en particulier un réservoir d'automobile, comportant d'une part un flotteur, qu'une pièce intermédiaire flexible fixe à une bride pouvant être assujettie au réservoir et, d'autre part, un contacteur agissant en fonction de sa position, notamment un interrupteur à mercure, qui est associé à ce flotteur, interrupteur caractérisé en ce que la piéce intermédiaire (1) comporte deux éléments (2, 3; 17, 19) reliés par une lamelle d'articulation (4, 22), l'un (2, 17) étant relié à la bride (5, 14) et l'autre (3, 19) au flotteur (12, 20), celui des éléments (3, 19) de la pièce intermédiaire, qui est relié au flotteur, comportant deux pattes (9, 10) de fixation du contacteur (8, 21) le flotteur (12, 20) étant composé d'un corps creux et d'un couvercle (13) et la pièce intermédiaire (1), la bride (5, 14), les pattes de fixation (9, 10) et le corps creux, le cas échéant le couvercle (13), constituant une seule pièce en matière plastique.

2. Interrupteur de contrôle de niveau selon la revendication 1, caractérisé en ce que la pièce monobloc est en polypropylène et est moulée par injection.

3. Interrupteur de contrôle de niveau selon l'une des revendications 1 et 2, caractérisé en ce que la bride (5) a la configuration d'un couvercle et est disposée à peu près perpendiculairement à l'axe longitudinal de l'élément (2) de la pièce intermédiaire qui est opposé au flotteur (12).

4. Interrupteur de contrôle de niveau selon l'une quelconque des revendications précédentes, pour réservoir en matière plastique, caractérisé en ce que la bride (5, 14) est remplacée par une partie (24) du réservoir (23, 24).

5. Interrupteur de contrôle de niveau selon la revendication 4, caractérisé en ce que la bride (5, 14) est remplacée par une demi-coque (24) d'un réservoir formé de deux demi-coques (23, 24).

## Claims

1. Level switch, particularly for motor vehicles, for monitoring a liquid level in a vessel, with a float which sits via a flexible intermediate piece on a flange which can be fastened on the vessel and with a position- dependent switch contact, particularly a mercury relay, which is connected operatively to the float, characterised in that the intermediate piece (1) comprises two parts (2, 3; 17, 19) which are connected by a film hinge (4, 22) and one (2, 17) of which is connected to the flange (5, 16) and the other (3, 19) to the float (12, 20), in that two clamping projections (9, 10) for the switch contact (8, 21) are provided on that part (3, 19) of the intermediate piece (1) which is connected to the float (12, 20), in that the float (12, 20) consists of a hollow body and of a cover (13) and in that the intermediate piece (1 the flange (5, 16), the clamping projections (9, 10) and the hollow body or the cover (13) constitute a one-piece unit made of plastics.

2. Level switch according to Claim 1, characterised in that the one-piece unit consists of polypropylene and is made as an injection moulding.

3. Level switch according to Claim 1 or 2, characterised in that the flange (5) is designed in the form of a cover and is arranged essentially perpendicular to the longitudinal axis of that part (2) of the intermediate piece which faces away from the float (12).

4. Level switch according to one of Claims 1 to 3, for a vessel consisting of plastic, characterised in that the flange (5, 16) is substituted by a part (24) of the vessel (23, 24).

5. Level switch according to Claim 4, characterised in that the flange (5, 16) is substituted by a half-shell (24) of a vessel consisting of two half-shells (23, 24).
